# EUROPÄISCHE PATENTSCHRIFT

(11) **EP 1 415 083 B1**
(45) Veröffentlichungstag und Bekanntmachung des Hinweises auf die Patenterteilung: **12.03.2008**
(21) Anmeldenummer: 02742752.5
(22) Anmeldetag: 16.05.2002
(51) Int. Cl.: F02M 51/06, F02D 41/20

(54) **BRENNSTOFFEINSPRITZVENTIL**
FUEL INJECTION VALVE
SOUPAPE D'INJECTION DE CARBURANT

(30) Priorität: 27.07.2001 DE 10136808
(43) Veröffentlichungstag der Anmeldung: 06.05.2004
(73) Patentinhaber: ROBERT BOSCH GMBH, 70442 Stuttgart (DE)
(72) Erfinder: RIEGER, Franz, 73433 Aalen (DE); YILDIRIM, Fevzi, 70839 Gerlingen (DE); EICHENDORF, Andreas, 73614 Schorndorf (DE); HOHL, Günther, 70569 Stuttgart (DE); HÜBEL, Michael, 70839 Gerlingen (DE); STEIN, Jürgen, 75428 Illingen (DE)
(86) Internationale Anmeldenummer: PCT/DE2002/001758
(87) Internationale Veröffentlichungsnummer: WO 2003/012284

(56) Entgegenhaltungen:
- WO-A-01/25614
- DE-A- 2 306 007
- DE-A- 2 330 423
- US-A- 3 942 485
- US-A- 4 275 693
- US-A- 6 065 684
- PATENT ABSTRACTS OF JAPAN vol. 1999, no. 08, 30. Juni 1999 (1999-06-30) & JP 11 062710 A (NIPPON SOKEN INC;DENSO CORP), 5. März 1999 (1999-03-05)

## Beschreibung

### Stand der Technik

Die Erfindung geht aus von einem Brennstoffeinspritzventil nach dem Oberbegriff des Anspruchs 1.

Die Schließzeiten von Brennstoffeinspritzventilen werden durch Adhäsionskräfte zwischen Anker und Kern einerseits und durch Wirbelströme andererseits verlängert. Zur Verringerung der Verzögerungen ist beispielsweise bekannt, die Rückstellfeder, die den Anker beaufschlagt, stärker zu konzipieren. Damit die Öffnungszeiten des Brennstoffeinspritzventils nicht unter der erhöhten Rückstellkraft der Rückstellfeder leiden, müssen stärkere Magnetkreise entwickelt werden, die mit größeren Abmessungen der Magnetspulen, höheren Versorgungsspannungen, einer höheren Windungszahl und teureren Magnetmaterialien betrieben werden müssen.

Ferner ist bekannt, bei Beendigung des das Brennstoffeinspritzventil erregenden Stromimpulses einen Strom in umgekehrter Richtung durch die Magnetspule fließen zu lassen, um den Abbau des Restfeldes zu beschleunigen. Die Konstruktion entsprechender Steuerelemente ist jedoch aufwendig und führt lediglich zu geringfügigen Verkürzungen der Schließzeit.

Eine andere Möglichkeit besteht darin, ein Magnetfeld zum Öffnen des Brennstoffeinspritzventils und ein zweites Magnetfeld zum Halten des Brennstoffeinspritzventils in seiner geöffneten Stellung aufzubauen. Die Stärke des Haltefeldes kann dann so klein gewählt werden, daß die Wirbelströme nach Abschalten des Haltefeldes klein sind und dadurch die Schließzeit verkürzt werden kann.

Aus der DE 23 06 007 C3 ist ein elektromagnetisch betätigbares. Brennstoffeinspritzventil zum Einspritzen von Brennstoff in eine Brennkraftmaschine bekannt, bei welchem die Magnetspule drei Wicklungen aufweist, welche von drei getrennten Schaltkreisen angesteuert werden. Dabei dient der erste Schaltkreis zum schnellen Öffnen des Brennstoffeinspritzventils, der zweite Schaltkreis zum Offenhalten des Brennstoffeinspritzventils und der dritte Schaltkreis zum Erzeugen eines das Restmagnetfeld löschenden Gegenfeldes zum schnellen Schließen des Brennstoffeinspritzventils.

Nachteilig an dem aus der DE 23 06 007 C3 bekannten Brennstoffeinspritzventil ist insbesondere die aufwendige Herstellung einer Anordnung mit drei Schaltkreisen, die drei Wicklungen der Magnetspule ansteuern. Auch der durch die Schaltkreise erhöhte Platzbedarf ist von Nachteil. Eine aktive Rückstellung durch eine in Schließrichtung gerichtete magnetische Kraftkomponente findet nicht statt.

US 3 942 485 A Offenbart ein Einspritzventil mit einer Magnetspule zum Schließen und einer weiteren Magnetspule zum Offnen des Ventils. Dabei sind die beiden Magnetanker fest mit dem Ventil verbunden und es ist eine Ventilschließfeder vorhanden.

### Vorteile der Erfindung

Das erfindungsgemäße Brennstoffeinspritzventil mit den Merkmalen des Anspruchs 1 hat dem gegenüber den Vorteil, daß durch die Kombination eines Doppelspulenkonzeptes und des Ankerfreiwegprinzips, welches durch jeweils einen Vorhub und eine Positionierfeder pro Magnetspule einen schnellen Öffnungs- und einen aktiven und damit beschleunigten Schließvorgang ermöglicht, ein Brennstoffeinspritzventil mit geringen Ansteuerleistungen der Magnetkreise und einer hohen Schaltdynamik realisiert werden kann.

Durch die in den abhängigen Ansprüchen aufgeführten Maßnahmen sind vorteilhafte Weiterbildungen und Verbesserungen des im Hauptanspruch angegebenen Brennstoffeinspritzventils möglich.

Von Vorteil ist auch, daß die Federkonstanten der Positionierfedern klein gegenüber der Federkonstanten der Rückstellfeder ist, wodurch sich eine Verstärkung der Rückstellfeder erübrigt.

Durch die Verwendung zweier mit der Ventilnadel kraftschlüssig verbundener Flansche in Verbindung mit den schwachen Positionierfedern kann ein mechanisch einfaches und kostengünstig herstellbares Ankerfreiwegsystem verwirklicht werden.

Die Ankerfreiwege betragen dabei vorteilhafterweise etwa die Hälfte des Gesamthubs der Anker des Magnetkreises, wodurch die Anker durch eine passende zeitliche Abstimmung in oszillierenden Mittelpositionen gehalten werden, woraus die hohe Schaltdynamik resultiert.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: in einer teilweisen Schnittdarstellung ein Ausführungsbeispiel eines erfindungsgemäßen Brennstoffeinspritzventils,
- Fig. 2: einen stark schematisierten Ausschnitt aus dem in Fig. 1 dargestellten erfindungsgemäßen Brennstoffeinspritzventil im Bereich II in Fig. 1,
- Fig. 3A: ein Diagramm des zeitlichen Verlaufs des Anker- und Ventilnadelhubs des in Fig. 1 dargestellten Ausführungsbeispiels eines erfindungsgemäßen Brennstoffeinspritzventils, und
- Fig. 3B: ein Diagramm der Schaltphasen des in Fig. 1 dargestellten Ausführungsbeispiels eines erfindungsgemäßen Brennstoffeinspritzventils.

### Beschreibung des Ausführungsbeispiels

Fig. 1 zeigt in einer auszugsweisen Schnittdarstellung den mittleren Teil eines Brennstoffeinspritzventils 1. Das Brennstoffeinspritzventil 1 ist insbesondere zum direkten Einspritzen von Brennstoff in einen nicht dargestellten Brennraum einer gemischverdichtenden, fremdgezündeten Brennkraftmaschine geeignet. Das Brennstoffeinspritzventil 1 kann dabei als nach innen oder nach außen öffnendes Brennstoffeinspritzventil 1 ausgeführt sein. Bei dem in Fig. 1 dargestellten Ausführungsbeispiel handelt es sich um ein nach innen öffnendes Brennstoffeinspritzventil 1.

Das Brennstoffeinspritzventil 1 umfaßt eine erste Magnetspule 2, welche mit einem ersten Anker 3 zusammenwirkt, und eine zweite Magnetspule 4, welche mit einem zweiten Anker 5 zusammenwirkt. Die erste Magnetspule 2 ist auf einen ersten Spulenträger 6 und die zweite Magnetspule 4 ist auf einen zweiten Spulenträger 7 gewickelt. Die erste Magnetspule 2 umgibt ein erstes Kernteil 8, während die zweite Magnetspule 4 ein zweites Kernteil 9 umgibt. Die erste Magnetspule 2 und die zweite Magnetspule 4 werden in axialer Richtung durch einen Steg 10 voneinander getrennt. Der erste Anker 3 und der zweite Anker 5 sind zwischen dem ersten Kernteil 8 und dem zweiten Kernteil 9 angeordnet und durch einen Anschlagring 11 voneinander getrennt. Der Anschlagring 11 ist zur magnetischen Trennung der Magnetkreise aus einem nichtmagnetisierbaren Material gefertigt.

Eine Ventilnadel 14 erstreckt sich durch das erste Kernteil 8, das zweite Kernteil 9 sowie die beiden Anker 3 und 5. Der erste Anker 3 steht mit der Ventilnadel 14 über einen ersten Flansch 12 in Wirkverbindung, während der zweite Anker 5 über einen zweiten Flansch 13 mit der Ventilnadel 14 in Wirkverbindung steht. Die Flansche 12 und 13 können dabei mit der Ventilnadel 14 verschweißt oder auf diese aufgepreßt sein. Zwischen dem ersten Flansch 12 und dem ersten Anker 3 ist eine erste Positionierfeder 15 eingespannt, welche den ersten Anker 3 in einer Schließrichtung beaufschlagt. Ebenso ist zwischen dem zweiten Flansch 13 und dem zweiten Anker 5 eine zweite Positionierfeder 16 vorgesehen, welche den zweiten Anker 5 in einer Öffnungsrichtung des Brennstoffeinspritzventils 1 beaufschlagt.

Im geschlossenen Zustand des Brennstoffeinspritzventils 1 ist infolge der Positionierfedern 15 und 16 zwischen dem ersten Anker 3 und dem ersten Kernteil 8 ein erster Arbeitsspalt 18 ausgebildet, während sich zwischen dem zweiten Anker 5 und dem zweiten Kernteil 9 ein zweiter Arbeitsspalt 19 befindet. Die Anker 3 und 5 befinden sich in Anlage an dem Anschlagring 11. Zwischen dem ersten Flansch 12 und dem ersten Anker 3 ist ein erster Ankerfreiweg 23 und zwischen dem zweiten Flansch 13 und dem zweiten Anker 5 ist eine zweiter Ankerfreiweg 24 ausgebildet.

An der Ventilnadel 14 stützt sich in Zulaufrichtung eine Rückstellfeder 17 ab, welche die Ventilnadel 14 so beaufschlagt, daß ein mit der Ventilnadel 14 in Wirkverbindung stehender, nicht weiter dargestellter Ventilschließkörper in dichtender Anlage an einem Dichtsitz und damit das Brennstoffeinspritzventil 1 geschlossen gehalten wird. Die Federkonstante der Rückstellfeder 17 ist dabei sehr viel größer als die Federkonstanten der Positionierfedern 15 und 16.

Das Brennstoffeinspritzventil 1 umfaßt weiterhin einen Düsenkörper 20, der einen Außenpol 21 der Magnetkreise durchgreift. Der Brennstoff wird zentral zugeführt und durch eine zentrale Ausnehmung 22 des Brennstoffeinspritzventils 1 sowie durch die rohrförmige Ventilnadel 14 zum Dichtsitz geleitet.

Eine detaillierte Beschreibung der Funktionsweise und Dynamik des Brennstoffeinspritzventils 1 sowie der erfindungsgemäßen Maßnahmen ist den Fig. 2 und 3A bis 3B sowie der nachfolgenden Beschreibung zu entnehmen.

Fig. 2 zeigt in einer ausschnittsweisen Schnittdarstellung ein stark schematisiertes Detail des in Fig. 1 beschriebenen Ausführungsbeispiels eines erfindungsgemäßen Brennstoffeinspritzventils 1 zur Verdeutlichung der Arbeitsspalte 18 und 19 sowie der Ankerfreiwege 23 und 24. In der Zeichnung sind nur diejenigen Teile des Brennstoffeinspritzventils 1 dargestellt, welche zur Erläuterung der Wirkungsweise benötigt werden. Dabei sind bereits beschriebene Bauteile mit übereinstimmenden Bezugszeichen versehen. Die folgende Beschreibung der Funktionsweise der Magnetspulen 2 und 4 sowie der Anker 3 und 5 ist dabei der Verständlichkeit halber in Verbindung mit den in Fig. 3A und 3B dargestellten Diagrammen, welche den zeitlichen Verlauf des Anker- und Ventilnadelhubs des in Fig. 1 dargestellten Ausführungsbeispiels eines erfindungsgemäßen Brennstoffeinspritzventils 1 sowie die Schaltphasen des Öffnungs- und Schließvorgangs darstellen, zu betrachten.

Wird bei geschlossenem Brennstoffeinspritzventil 1 die Bestromung der ersten Magnetspule 2, welche in Fig. 2 mit "AUF" bezeichnet ist, eingeleitet, steigt der die erste Magnetspule 2 erregende Strom, welcher in Fig. 3B mit "Strom auf" bezeichnet ist, auf eine Haltestromstärke an. Ab einer ausreichenden Magnetkraft wird der erste Anker 3 vom ersten Kernteil 8 angezogen und in einer Öffnungsrichtung bewegt. Die Ventilnadel 14 verbleibt aufgrund der Rückstellkraft der Rückstellfeder 17 sowie dem zwischen dem ersten Flansch 12 und dem ersten Anker 3 ausgebildeten Ankerfreiweg 23 noch in ihrer Ausgangsposition. Zwischenzeitlich bewegt sich der erste Anker 3 um einen in Fig. 2 und Fig. 3A mit h₁ bezeichneten ersten Hub an der Ventilnadel 14 in Öffnungsrichtung. Der erste Hub h₁ ist dabei kleiner als der erste Arbeitsspalt, 18, der zwischen dem ersten Anker 3 und dem ersten Kernteil 8 ausgebildet ist. Nach Auftreffen des ersten Ankers 3 auf dem ersten Flansch 12 wird die Ventilnadel 14 über den mit dieser kraftschlüssig verbundenen ersten Flansch 12 in Öffnungsrichtung mitgenommen, wodurch der erste Arbeitsspalt 18 vollständig geschlossen wird und der erste Anker 3 am ersten Kernteil 8 anschlägt.

In einem typischen Ausführungsbeispiel des erfindungsgemäß ausgestalteten Brennstoffeinspritzventils 1 kann die Gesamtweite der Arbeitsspalte 18 und 19 beispielsweise ca. 110 µm betragen, wovon ca. 50 µm auf den Vorhub h₁ bzw. h₂ entfallen.

Mit Beginn der Bewegung der Ventilnadel 14 beginnt auch die Einspritzung von Brennstoff in den nicht weiter dargestellten Brennraum der Brennkraftmaschine.

Bereits während der Bestromung der ersten Magnetspule 2 wird auch die zweite Magnetspule 4 bestromt. Dabei wird das Magnetfeld so aufgebaut, daß der zweite Anker 5 bereits in eine Schließrichtung des Brennstoffeinspritzventils 1 bewegt wird. Der in Fig. 2 mit "ZU" bezeichnete zweite Anker 5 durchläuft dabei einen zweiten Hub, welcher in Fig. 2 und 3A mit h₂ bezeichnet ist. Danach trifft der zweite Anker 5 auf den zweiten Flansch 13. Während der Vorhubphase des zweiten Ankers 5 wird der die erste Magnetspule 2 erregende Strom abgeschaltet. Dadurch wird die Ventilnadel 14 vom ersten Anker 3 freigegeben. Nach dem Auftreffen des zweiten Ankers 5 auf dem zweiten Flansch 13 wird für die Ventilnadel 14 der Schließvorgang eingeleitet, was durch die Kraft der Rückstellfeder 17 unterstützt wird.

Der erste Anker 3 ist währenddessen durch die Kraft der ersten Positionierfeder 15 bereits in seine Ausgangslage zurückgekehrt, wo er bis zum nächsten Öffnungszyklus verbleibt. Nach dem Abschalten der zweiten Magnetspule 4 kann die zweite Positionierfeder 16 den zweiten Anker 5 ebenfalls in seine Ausgangslage rückstellen.

In Fig. 3A ist erkennbar, daß nach dem jeweilige Durchlaufen des ersten und zweiten Hubs h₁ und h₂ die Anker 3 und 5 in einem oszillierenden Schwebezustand gehalten werden, wodurch eine Vorbeschleunigung der Ventilnadel 14 beim Öffnen bzw. Schließen des Brennstoffeinspritzventils 1 entfallen kann und die Schaltdynamik wesentlich verbessert wird.

Das in Fig. 3B dargestellte gleichzeitige Bestromen beider Magnetspulen 2 und 4 kann zeitlich so aufeinander abgestimmt werden, daß der Schließvorgang bereits eingeleitet wird, während der Öffnungsvorgang noch nicht abgeschlossen ist.

Durch die beschriebenen Maßnahmen kann also durch die Verbindung eines Doppelspulenkonzeptes und des Ankerfreiwegprinzips ein schnell öffnendes und schnell schließendes Brennstoffeinspritzventil 1 verwirklicht werden, welches eine verbesserte Dynamik mit einem prellerunabhängigen Schließvorgang, welcher durch einen aktiven Schließimpuls des zweiten Ankers 5 begünstigt wird, mit niedrigen Versorgungsspannungen und reduzierter Federkraft der Rückstellfeder 17 kombiniert.

Die Erfindung ist nicht auf das beschriebene Ausführungsbeispiel beschränkt, sondern eignet sich für beliebige Bauweisen von Brennstoffeinspritzventilen 1, insbesondere auch für nach außen öffnende Brennstoffeinspritzventile 1.

## Patentansprüche

1. Brennstoffeinspritzventil (1), insbesondere Brennstoffeinspritzventil (1) für Brennstoffeinspritzanlagen von Brennkraftmaschinen, mit einer mit einem ersten Anker (3) zusammenwirkenden ersten Magnetspule (2), einer mit einem zweiten Anker (5) zusammenwirkenden zweiten Magnetspule (4) und einer mit dem ersten Anker (3) über einen ersten Flansch (12) und mit dem zweiten Anker (5) über einen zweiten Flansch (13) kraftschlüssig in Verbindung stehenden Ventilnadel (14) zur Betätigung eines ventilschließkörpers, die durch eine Rückstellfeder (17) in einer Schließrichtung des Brennstoffeinspritzventils (1) beaufschlagt ist,
**dadurch gekennzeichnet,**
**daß** eine erste Positionierfeder (15), die zwischen dem ersten Flansch (12) und dem ersten Anker (3) angeordnet ist, den ersten Anker (3) in der Schließrichtung des Brennstoffeinspritzventils (1) beaufschlagt und
**daß** eine zweite Positionierfeder (16), die zwischen dem zweiten Flansch (13) und dem zweiten Anker (5) angeordnet ist, den zweiten Anker (5) in einer Öffnungsrichtung des Brennstoffeinspritzventils (1) beaufschlagt.

2. Brennstoffeinspritzventil nach Anspruch 1,
**dadurch gekennzeichnet,**
**daß** die Positionierfedern (15; 16) eine Federkonstante aufweisen, die sehr viel kleiner ist als die Federkonstante der Rückstellfeder (17), die die Ventilnadel (14) in der Schließrichtung beaufschlagt.

3. Brennstoffeinspritzventil nach Anspruch 1 oder 2,
**dadurch gekennzeichnet,**
**daß** zwischen dem ersten Flansch (12) und dem ersten Anker (3) ein erster Ankerfreiweg (23) ausgebildet ist.

4. Brennstoffeinspritzventil nach Anspruch 3,
**dadurch gekennzeichnet,**
**daß** der erste Ankerfreiweg (23) kleiner ist als ein erster Arbeitsspalt (18), der zwischen dem ersten Anker (3) und einem ersten Kernteil (8) ausgebildet ist.

5. Brennstoffeinspritzventil nach einem der Ansprüche 1 bis 4,
**dadurch gekennzeichnet,**
**daß** zwischen dem zweiten Flansch (13) und dem zweiten Anker (5) ein zweiter Ankerfreiweg (24) ausgebildet ist.

6. Brennstoffeinspritzventil nach Anspruch 5,
**dadurch gekennzeichnet,**
**daß** der zweite Ankerfreiweg (24) kleiner ist als ein zweiter Arbeitsspalt (18), der zwischen dem zweiten Anker (3) und einem zweiten Kernteil (9) ausgebildet ist.

7. Brennstoffeinspritzventil nach einem der Ansprüche 1 bis 6,
**dadurch gekennzeichnet,**
**daß** der erste und der zweite Ankerfreiweg (23; 24) etwa 50 µm beträgt, während die Weite des ersten und des zweiten Arbeitsspalts (18; 19) etwa 110 µm beträgt.

8. Brennstoffeinspritzventil nach einem der Ansprüche 1 bis 7,
**dadurch gekennzeichnet,**
**daß** die Flansche (12; 13) kraftschlüssig mit der Ventilnadel (14) verbunden sind.

9. Brennstoffeinspritzventil nach einem der Ansprüche 1 bis 8,
**dadurch gekennzeichnet,**
**daß** die durch die Magnetspulen (2; 4) aufgebauten Magnetfelder in entgegengesetzte Richtungen wirken.

10. Brennstoffeinspritzventil nach einem der Ansprüche 1 bis 9,
**dadurch gekennzeichnet,**
**daß** zwischen dem ersten Anker (3) und dem zweiten Anker (5) ein Anschlagring (11) angeordnet ist, der aus einem nichtmagnetisierbaren Material besteht.

## Claims

1. Fuel injection valve (1), in particular fuel injection valve (1) for fuel injection systems of internal combustion engines, having a first magnet coil (2) which interacts with a first armature (3), a second magnet coil (4) which interacts with a second armature (5), and a valve needle (14) which is non-positively connected to the first armature (3) via a first flange (12) and to the second armature (5) via a second flange (13) for actuating a valve closing body, which valve needle (14) is loaded in a closing direction of the fuel injection valve (1) by a restoring spring (17), **characterized in that** a first positioning spring (15) which is arranged between the first flange (12) and the first armature (3) loads the first armature (3) in the closing direction of the fuel injection valve (1), and **in that** a second positioning spring (16) which is arranged between the second flange (13) and the second armature (5) loads the second armature (5) in an opening direction of the fuel injection valve (1).

2. Fuel injection valve according to Claim 1, **characterized in that** the positioning springs (15; 16) have a spring constant which is very much smaller than the spring constant of the restoring spring (17) which loads the valve needle (14) in the closing direction.

3. Fuel injection valve according to Claim 1 or 2, **characterized in that** a first armature free travel (23) is formed between the first flange (12) and the first armature (3).

4. Fuel injection valve according to Claim 3, **characterized in that** the first armature free travel (23) is smaller than a first working gap (18) which is formed between the first armature (3) and a first core part (8).

5. Fuel injection valve according to one of Claims 1 to 4, **characterized in that** a second armature free travel (24) is formed between the second flange (13) and the second armature (5).

6. Fuel injection valve according to Claim 5, **characterized in that** the second armature free travel (24) is smaller than a second working gap (18) which is formed between the second armature (3) and a second core part (9).

7. Fuel injection valve according to one of Claims 1 to 6, **characterized in that** the first and second armature free travels (23; 24) are approximately 50 µm, while the width of the first and second working gaps (18; 19) is approximately 110 µm.

8. Fuel injection valve according to one of Claims 1 to 7, **characterized in that** the flanges (12; 13) are non-positively connected to the valve needle (14).

9. Fuel injection valve according to one of Claims 1 to 8, **characterized in that** the magnetic fields which are built up by the magnet coils (2; 4) act in opposite directions.

10. Fuel injection valve according to one of Claims 1 to 9, **characterized in that** a stop ring (11) which consists of a non-magnetizable material is arranged between the first armature (3) and the second armature (5).

## Revendications

1. Injecteur de carburant (1), notamment injecteur (1) pour des installations d'injection de carburant de moteurs à combustion interne, comportant une première bobine électromagnétique (2) coopérant avec un premier induit (3), une seconde bobine électromagnétique (4) coopérant avec un second induit (5) ainsi qu'une aiguille d'injecteur (14) reliée par une liaison par la force au premier induit (3) par une première bride (12) et au second induit (5) par une seconde bride (13), pour actionner un organe d'obturation de soupape sollicité par un ressort de rappel (17) dans le sens de la fermeture de l'injecteur de carburant (1),
**caractérisé par**
un premier ressort de positionnement (15) installé entre la première bride (12) et le premier induit (3), qui sollicite le premier induit (3) dans le sens de fermeture de l'injecteur (1) et
un second ressort de positionnement (16) installé entre la seconde bride (13) et le second induit (5) et sollicitant le second induit (5) dans le sens de l'ouverture de l'injecteur de carburant (1).

2. Injecteur de carburant selon la revendication 1,
**caractérisé en ce que**
les ressorts de positionnement (15, 16) ont une constante de ressort qui est beaucoup plus petite que la constante du ressort de rappel (17) sollicitant l'aiguille d'injecteur (14) dans le sens de la fermeture.

3. Injecteur de carburant selon la revendication 1 ou 2,
**caractérisé par**
une première course libre de l'induit (23) entre la première bride (12) et le premier induit (3).

4. Injecteur de carburant selon la revendication 3,
**caractérisé en ce que**
la première course libre (23) de l'induit est inférieure au premier intervalle de travail (18), entre le premier induit (3) et une première partie de noyau (8).

5. Injecteur de carburant selon l'une des revendications 1 à 4,
**caractérisé par**
une seconde course libre d'induit (24) entre la seconde bride (13) et le second induit (5).

6. Injecteur de carburant selon la revendication 5,
**caractérisé en ce que**
la seconde course libre d'induit (24) est inférieure à un second intervalle de travail (18) entre le second induit (3) et la seconde partie de noyau (9).

7. Injecteur de carburant selon l'une des revendications 1 à 6,
**caractérisé en ce que**
la première et la seconde course libre d'induit (23, 24) correspondent à environ 50 µm alors que la largeur du premier et du second intervalle de travail (18, 19) est de l'ordre de 110 µm.

8. Injecteur de carburant selon l'une des revendications 1 à 7,
**caractérisé en ce que**
les brides (12, 13) sont reliées par une liaison par la force à l'aiguille d'injecteur (14).

9. Injecteur de carburant selon l'une des revendications 1 à 8,
**caractérisé en ce que**
les champs magnétiques générés par les bobines électriques (2, 4) agissent dans des directions opposées.

10. Injecteur de carburant selon l'une des revendications 1 à 9,
**caractérisé par**
une bague de butée (11) en une matière non magnétisable, installée entre le premier induit (3) et le second induit (5).
